# EUROPÄISCHE PATENTSCHRIFT

(11) **EP 2 497 853 B1**
(45) Veröffentlichungstag und Bekanntmachung des Hinweises auf die Patenterteilung: **13.02.2013**
(21) Anmeldenummer: 11401038.2
(22) Anmeldetag: 07.03.2011
(51) Int. Cl.: D06F 37/26, B29C 45/00

(54) **Kunststofflaugenbehälter für eine Waschmaschine mit einer Schraubverbindung zur Festlegung einer aus Kunststoff gefertigten Laugenbehälterkappe an einem Kunststofflaugenbehältermantel**
Plastic laundry container for a washing machine having a screw connection for fixing the plastic container cap to a plastic laundry container casing
Bac à lessive en matière synthétique pour un lave-linge ayant un vissage destiné à la fixation d'un clapet de bac à lessive en matière synthétique sur une enveloppe de récipient de bac à lessive en matière synthétique

(43) Veröffentlichungstag der Anmeldung: 12.09.2012
(73) Patentinhaber: Miele & Cie. KG, 33332 Gütersloh (DE)
(72) Erfinder: Fechtel, Benedikt, 33378 Rheda-Wiedenbrück (DE); Kratzsch, Andreas, 33719 Bielefeld (DE); Pieri, Elena, 60125 Ancona (IT); Schrewe, Christian, 33335 Gütersloh (DE); Scorcelletti, Riccardo, 60030 Angeli di Rosora (Ancona) (IT)

(56) Entgegenhaltungen:
- EP-A1- 0 789 104
- EP-A1- 0 937 808
- EP-A2- 0 854 223
- US-A1- 2006 127 198

## Beschreibung

Kunststofflaugenbehälter für eine Waschmaschine mit einer Schraubverbindung zur Festlegung einer aus Kunststoff gefertigten Laugenbehälterkappe an einem Kunststofflaugenbehältermantel

Die Erfindung betrifft einen Kunststofflaugenbehälter für eine Waschmaschine umfassend ein die Trommel umgebendes zylinderförmig aus Kunststoff geformtes Behältnis, welches aus einem geformten Behältermantel besteht, an dem an der Stirnseite eine aus Kunststoff geformte Laugenbehälterkappe angesetzt ist, welche zur dichtenden Verbindung mittels einer Nut- / Federverbindung sowie Schraubverbindungen befestigt ist, wobei die einzelne Schraubverbindung aus einer selbstschneidenden Schraube besteht, die in einen an der Stirnwand des Behältermantels eingeformten Schraubkanal eindrehbar ist zur Herstellung eines Kraftschlusses zwischen dem Behältermantel und der Laugenbehälterkappe, wobei auf dem Schraubkanal ein Dom angeformt ist, der in einen an der Laugenbehälterkappe eingeformten Kegelsitz greift zur Herstellung einer Formschlussverbindung im verschraubten Zustand.

Aus dem Stand der Technik ist bekannt, dass bei Kunststofflaugenbehältern, welche aus einem geformten Behältermantel, sowie aus einer geformten Laugenbehälterkappe bestehen, diese einerseits zur dichtenden Verbindung eine Nut- / Federverbindung haben, sowie Schraubverbindungen, die die kraftschlüssige Verbindung zwischen den Teilen herstellen. Eine derartige Ausführung eines Kunststofflaugenbehälters ist beispielsweise aus der EP 0 835 729 A1 bekannt. So wird bei Kunststofflaugenbehältern in der Regel die vordere Kappe mit dem hinteren Behältermantel durch selbstschneidende Kunststoffschrauben lösbar miteinander verbunden. Die Abdichtung gegenüber den flüssigen Medien erfolgt über eine Runddichtung in Form einer Nut- / Federanordnung zwischen dem Behältermantel und der Laugenbehälterkappe. Über diese Verbindungsanordnung werden alle Kräfte der in der Regel vorne angebrachten Zusatzmassen geleitet. Das sind im Wesentlichen die auftretenden Trägheitskräfte, die aufgrund der rotierenden Massen auftreten. Die den Kraftschluss bewirkenden Schraubverbindungen müssen hierbei ausreichend sicher dimensioniert werden, weil sonst der montierte Kunststofflaugenbehälter Undichtigkeiten aufweisen könnte, was zu einem Totalschaden des Waschaggregats führen kann.

Aus der US 2006/0127198 A1 ist ein Laugenbehälter aus zwei Behälterschalen bekannt, die mittels einer Schraubverbindung miteinander verbunden sind. Hierbei umfasst ein Schalenteil einen am Schraubkanal angeformten Dom, der in einem Kegelsitz am anderen Schaltenteil eingreift. Mittels einer selbstschneidenden Schraube wird der Dom etwas aufgeweitet und in den Kegelsitz verquetscht.

Neben der kraftschlüssigen Schraubverbindung wird zusätzlich ein formschlüssiger Verbund über einen Kegelsitz bereitgestellt. Diese formschlüssige Verbindung besteht hierbei aus einem am Behältermantel angeformten Dom, der im montierten Zustand der beiden Teile in einen an der Laugenbehälterkappe eingeformten Kegel greift. Dieser so genannte Kegelsitz ist hierbei aufgrund unterschiedlicher Materialschwindungen ungenau, so dass er ein unregelmäßiges Tragbild aufweist. Wenn auf dem Umfang, zum Beispiel zwanzig Schraubverbindungen verteilt angeordnet sind, so könnte der Fall auftreten, dass bei einigen Schraubverbindungen der Formschluss im Kegelsitz nahezu fehlt. Weiterhin wird das Tragbild des Kegelsitzes im Material durch die Freistichhöhe für die Schraube beeinflusst, weil der Kunststoff durch das Eindrehen der Schraube verquetscht und aufgeschmolzen wird, was zu einer Verformung des Zentrierkegels führt. Der Schraubtubus am Behältermantel ist nicht abgestützt und somit elastisch ausgeführt, was insbesondere die Aufnahme von Querkräften in der Kraftschlussverbindung negativ beeinflusst.

Der Erfindung liegt somit die Aufgabe zu Grunde, einen Kunststofflaugenbehälter mit einer zuverlässigen Anbindung der Laugenbehälterkappe an den Behältermantel durch eine verbesserte kraftschlüssige Schraubverbindung bereitzustellen.

Erfindungsgemäß wird diese Aufgabe durch einen Kuststofflaugenbehälter mit den Merkmalen der Ansprüche 1 und 12 gelöst. Vorteilhafte Ausgestaltungen und Weiterbildungen der Erfindung ergeben sich aus den jeweils nachfolgenden abhängigen Ansprüchen.

Die mit der Erfindung erreichbaren Vorteile bestehen darin, dass aufgrund des erfindungsgemäßen Kegelformschlusses, wobei die Höhe des Schraubenfreistichs am Dom minimal der Kegeltiefe an der Laugenbehälterkappe entspricht, der Kegel von innen weder verquetscht noch die Zentrierung dadurch beeinträchtigt wird. Durch einstellbare Einsätze im Werkzeug wird die unterschiedliche Schwindung ausgeglichen und ein optimaler Traganteil aller Dome eingestellt. Die Kegelverbindung hat dadurch sowohl axial als auch in radialen Richtungen einen vollständigen oder zumindest einen nahezu vollständigen Formschluss. Die Kunststoffschraube hat hierbei unter dem Kopf eine minimale Hinterschnitthöhe, um einen Abbau der Kraft im Laugenbehältermaterial beim Einschrauben zu vermeiden und bei Betrieb des Waschaggregats ein Herauswandern der Schraube zu vermeiden. Eine optimierte Schraubdomverstärkung in Parabelform einer Verrippung am Schraubtubus unterstützt hierbei die kraftschlüssige Schraubenverbindung.

Gemäß der Erfindung ist am angeformten Dom an der Stirnwand des Behältermantels die Höhe des Schraubenfreistichs geringer ausgebildet, als die Höhe des an der Laugenbehälterkappe ausgeformten Kegels. Somit wird unterbunden, dass beim Eindrehen der Schraube der Kunststoff verquetscht und aufgeschmolzen wird und sich kein verformter undefinierter Zentrierkegel bilden kann. Der Schraubtubus auf dem Behältermantel wird abgestützt und ist elastisch ausgeführt. Somit sind bei der Aufnahme die Querkräfte wesentlich besser abgestützt.

Nach einer zweckmäßigen Ausgestaltung ist hierbei die Höhe des Schraubenfreistichs derart ausgebildet ist, dass sie mindestens der Höhe des Kegels entspricht. In Weiterbildung weist die selbstschneidende Schraube eine Erstreckung des Schaftbereichs auf, dessen Hinterschnitthöhe sich minimal bis in den Schraubenfreistich des angeformten Doms erstreckt. Somit ergibt sich insbesondere beim Eindrehen bzw. im verspannten Zustand der Schraube ein begrenzter oder geringer Bereich, in dem das aufgequetschte Material eindringen kann. Dies wird auch dadurch unterstützt, dass die selbstschneidende Schraube eine Erstreckung des Gewindebereichs aufweist, der ein wenig geringer ausgebildet ist als die Höhe des Schraubenfreistichs.

In vorteilhafter Weiterbildung der Erfindung sind die an der Laugenbehälterkappe sowie an dem Behältermantel angeformten hülsenförmigen Schraubenkanäle mit einer außen liegenden Verrippung versehen. Diese besteht aus sich quer über die hülsenförmigen Schraubenkanäle erstreckenden dachförmigen Brückenstegen. Sie verleihen den angeformten hülsenförmigen Schraubenkanälen eine weitere Stabilität dahingehend, da die Kraft des Kraftschlusses an den Behältermantel abgegeben wird. Dabei nehmen die Brückenstege mit zunehmender Schraubentiefe in ihrer Erstreckungsgröße zu, wobei diese mit zunehmender Schraubentiefe die Kennlinie einer Parabel einnimmt. Somit wird die Krafteinleitung an den hülsenförmigen Schraubenkanälen mit zunehmender Schraubtiefe gestärkt, was zur Mantelfläche hin eine wesentlich größere Kraftübertragung ermöglicht. Dabei ist an dem an den Laugenbehälter angeformten Schraubenkanal ein Brückensteg vorgesehen, wobei an dem an dem Behältermantel angeformten Schraubenkanal zwei Brückenstege angeformt sind. Um insbesondere eine möglichst zunehmende Reibkraft in dem Schraubenkanal bereit zu stellen, weist der an dem Behältermantel eingeformte Schraubenkanal eine Konizität auf. Dadurch wird die Schraubverbindung gestärkt und ein Selbstlösen unterbunden. Die Schraube weist hierbei eine kürzere Länge auf, um ein Schraubmomentabfall beim Austreten der Schraubenspitze aus dem Schraubenkanal zu vermeiden.

Die Erfindung betrifft ferner einen Kunststofflaugenbehälter für eine Waschmaschine umfassend ein die Trommel umgebendes zylinderförmig geformtes Behältnis, welches aus einem geformten ersten Schalenteil besteht, an dem an der Stirnseite ein zweites aus Kunststoff geformtes Schalenteil angesetzt ist, welche zur dichtenden Verbindung mittels einer Nut- / Federverbindung sowie Schraubverbindungen befestigt ist, wobei die einzelne Schraubverbindung aus einer selbstschneidenden Schraube besteht, die in einen an der Stirnwand des ersten Schalenteils eingeformten Schraubkanal eindrehbar ist zur Herstellung eines Kraftschlusses zwischen dem ersten Schalenteil und dem zweiten Schalenteil, wobei auf dem Schraubkanal ein Dom angeformt ist, der in einen an dem zweiten Schalenteil eingeformten Kegelsitz greift zur Herstellung einer Formschlussverbindung im verschraubten Zustand. Um eine verbesserte kraftschlüssige Verbindung zwischen den beiden Schalenteilen bereitzustellen, ist am angeformten Dom an der Stirnseite des ersten Schalenteils die Höhe des Schraubenfreistichs geringer ausgebildet, als die Höhe des am ersten Schalenteil ausgeformten Kegels.

Insgesamt bezieht sich die Erfindung hinsichtlich der vorteilhaften und zweckmäßigen Weiterbildungen auch auf einen Laugenbehälter mit zwei miteinander verschraubten Schalenteilen, bei dem die Schalenteile so miteinander verschraubt sind, wie es vorstehend entsprechend für die Weiterbildungen für die Schraubverbindung der Laugenbehälterkappe mit dem Mantel erläutert ist.

Ein Ausführungsbeispiel der Erfindung ist in den Zeichnungen rein schematisch dargestellt und wird nachfolgend näher beschrieben. Es zeigt
- Figur 1: eine perspektivische Darstellung des Laugenbehälters;
- Figur 2: eine weitere perspektivische Darstellung des Laugenbehälter in der Detailansicht, hier insbesondere in Ansicht der Schraubverbindungen;
- Figur 3: eine geschnittene Ansicht einer Schraubverbindung gemäß der Figur 2 ohne Schraube;
- Figur 4: eine weitere geschnittene Ansicht gemäß der Figur 3 mit einer Verbindungs-schraube.

Die Figur 1 zeigt einen Kunststofflaugenbehälter 1 in der Perspektive für eine nicht näher dargestellte Waschmaschine, in dem eine nicht unmittelbar gezeigte Trommel drehbar angeordnet ist. Der Kunststofflaugenbehälter 1 besteht hierbei aus einem zylinderförmigen Behältnis 2, welches aus einem geformten Behältermantel 3 besteht, an dem an der Stirnseite 4 eine aus Kunststoff geformte Laugenbehälterkappe 5 angesetzt ist. Wie insbesondere aus den Figuren 3 und 4 zu erkennen ist, ist zur dichtenden Verbindung der beiden Teile eine umlaufende Nut 6 und eine umlaufende Feder 7 vorgesehen, sowie Schraubverbindungen 8, um die Laugenbehälterkappe 5 an dem Behältermantel 3 festzulegen. In der Figur 4 ist zu erkennen, dass die einzelne Schraubverbindung 8 aus einer selbstschneidenden Schraube 9 besteht, die an der Stirnseite 4 des Behältermantels 3 in einen eingeformten Schraubenkanal 10 eingedreht wird. Die Schraube 9 stellt den Kraftschluss zwischen dem Behältermantel 3 und der Laugenbehälterkappe 5 her.

Wie insbesondere aus den geschnittenen Darstellungen der Figuren 3 und 4 deutlich zu erkennen ist, ist auf dem Schraubenkanal 10 ein Dom 11 aufgesetzt, der in einen an der Laugenbehälterkappe 5 eingeformten Kegelsitz 12 greift. Der Dom 11 und der Kegelsitz 12 stellen eine Formschlussverbindung im verschraubten Zustand her, so wie dies in der Figur 4 dargestellt ist. Wie bereits schon ausgeführt, erfolgt die Abdichtung gegenüber dem flüssigen Medium über eine Runddichtung (nicht dargestellt) in oder an der Nut- 6 / Federanordnung 7. Über diese Verbindung werden alle Kräfte der in der Regel an der Laugenbehälterkappe 5 oder Mantel 3 angebrachten Zusatzmassen oder die Trommellagerung geleitet. Dies sind im Wesentlichen die sich ergebenden Trägheitskräfte, die eine Verwindung im Behälter 2 verursachen. Die Schraubenverbindung 8 muss hierbei ausreichend sicher dimensioniert sein, weil der Behälter 2 sonst undicht wird, und ein Totalschaden des Waschaggregats erfolgen kann. Nach der Erfindung wird die Schraubenverbindung 8 dadurch wesentlich verbessert, dass am angeformten Dom 11 an der Stirnseite 4 des Behältermantels 3 die Höhe H des Schraubenfreistichs 13 derart ausgebildet ist, dass sie mindestens der Höhe h des an der Laugenbehälterkappe 5 ausgeformten Kegels 14 entspricht. In einer anderen Ausführung ist die Höhe H des Schraubenfreistichs 13 ein wenig größer, als die Höhe h des Kegels 14.

Wie aus der Figur 4 deutlich wird, weist die selbstschneidende Schraube 9 eine Erstreckung des Schaftbereichs 15 auf, dessen Hinterschnitthöhe sich minimal bis in den Schraubenfreistich 13 des angeformten Doms 11 erstreckt. Entsprechend gilt dann auch, dass die selbstschneidende Schraube 9 eine Erstreckung des Gewindebereichs 16 aufweist, der minimal geringer ausgebildet ist, als die Höhe H des Schraubenfreistichs 13. Somit ergibt sich eine Zentrierung mit Kegelformschluss, weil aufgequetschtes Kunststoffmaterial die Möglichkeit hat, sich im Bereich des Schraubenfreistichs 13 anzusammeln, ohne den Dom 11 zu verformen. Dadurch wird der Dom 11 passgenau in den Kegelsitz 12 gepresst. Verquetschungen von innen her im Kegel 14 sind dadurch ausgeschlossen.

Nach einer besonders vorteilhaften Ausgestaltung der Erfindung sind die an der Laugenbehälterkappe 5 sowie an dem Behältermantel 3 angeformten hülsenförmigen Schraubenkanäle 10 mit außen liegenden Verrippungen 17 versehen, die insbesondere in der Figur 2, aber auch in der Figur 1 zu erkennen sind, wobei die einzelne Verrippung 17 aus sich quer über den hülsenförmigen Schraubenkanal 10 erstreckenden dachförmigen Brückenstegen 18 gebildet wird. Dabei nehmen die Brückenstege 18 mit zunehmender Schraubkanaltiefe in ihrer Erstreckungsgröße zu, wobei die Erstreckungsgröße der Brückenstege 18 mit zunehmender Schraubkanaltiefe die Kennlinie 17a in etwa einer Parabel einnehmen, wie dies in der strichpunktierten Linienführung 17a dargestellt ist. Wie insbesondere aus der Figur 2, aber auch aus der Figur 3 ersichtlich ist, ist an dem an der Laugenbehälterkappe 5 angeformten Schraubkanal 10.1 ein Brückensteg 18 vorgesehen, wobei an dem an dem Behältermantel 3 angeformten Schraubkanal 10.2 zwei Brückenstege 18 angeformt sind. Somit ergibt sich eine verstärkte Schraubverbindung 8 an dem Kunststofflaugenbehälter 1. Wie aus der Figur 3 noch zu erkennen ist, weist der an dem Behältermantel 3 angeformte Schraubkanal 10.2 eine leichte Konizität auf.

Der Gegenstand der Erfindung betrifft in gleicher Weise auch eine Schraubverbindung 8 zur Festlegung einer Laugenbehälterkappe 5 an einem Behältermantel 3 mit den beschriebenen Merkmalen.

## Patentansprüche

1. Kunststofflaugenbehälter (1) für eine Waschmaschine umfassend ein die Trommel umgebendes zylinderförmig geformtes Behältnis (2), welches aus einem geformten Behältermantel (3) besteht, an dem an der Stirnseite (4) eine aus Kunststoff geformte Laugenbehälterkappe (5) angesetzt ist, welche zur dichtenden Verbindung mittels einer Nut- / Federverbindung (6, 7) sowie Schraubverbindungen (8) befestigt ist, wobei die einzelne Schraubverbindung (8) aus einer selbstschneidenden Schraube (9) besteht, die in einen an der Stirnwand (4) des Behältermantels (3) eingeformten Schraubkanal (10) eindrehbar ist zur Herstellung eines Kraftschlusses zwischen dem Behältermantel (3) und der Laugenbehälterkappe (5), wobei auf dem Schraubkanal (10.1) ein Dom (11) angeformt ist, der in einen an der Laugenbehälterkappe (5) eingeformten Kegelsitz (12) greift zur Herstellung einer Formschlussverbindung im verschraubten Zustand,
**dadurch gekennzeichnet,**
**dass** am angeformten Dom (11) an der Stirnseite (4) des Behältermantels (3) die Höhe (H) des Schraubenfreistichs (13) geringer ausgebildet ist, als die Höhe (h) des an der Laugenbehälterkappe (5) ausgeformten Kegels (14).

2. Kunststofflaugenbehälter nach Anspruch 1,
**dadurch gekennzeichnet,**
**dass** die Höhe (H) des Schraubenfreistichs (13) mindestens der Höhe (h) des Kegels (14) entspricht.

3. Kunststofflaugenbehälter nach Anspruch 1,
**dadurch gekennzeichnet,**
**dass** die selbstschneidende Schraube (9) eine Erstreckung des Schaftbereichs (15) aufweist, dessen Hinterschnitthöhe sich minimal bis in den Schraubenfreistich (13) des angeformten Domes (11) erstreckt.

4. Kunststofflaugenbehälter nach Anspruch 1,
**dadurch gekennzeichnet,**
**dass** die selbstschneidende Schraube (9) eine Erstreckung des Gewindebereichs (16) aufweist, der minimal geringer ausgebildet ist als die die Höhe des Schraubenfreistichs (13).

5. Kunststofflaugenbehälter nach Anspruch 1,
**dadurch gekennzeichnet,**
**dass** die an der Laugebehälterkappe (5) sowie an dem Behältermantel (3) angeformten hülsenförmigen Schraubkanäle (10) mit außen liegenden Verrippungen (17) versehen sind.

6. Kunststofflaugenbehälter nach Anspruch 5,
**dadurch gekennzeichnet,**
**dass** die Verrippung (17) aus sich quer über die hülsenförmigen Schraubkanäle (10) erstreckenden dachförmigen Brückenstegen (18) besteht.

7. Kunststofflaugenbehälter nach Anspruch 6,
**dadurch gekennzeichnet,**
**dass** die Brückenstege (18) mit zunehmender Schraubkanaltiefe in ihrer Erstreckungsgröße zunehmen.

8. Kunststofflaugenbehälter nach Anspruch 7,
**dadurch gekennzeichnet,**
**dass** die Erstreckungsgröße der Brückenstege (18) mit zunehmender Schraubkanaltiefe die Kennlinie (17a) in etwa einer Parabel einnimmt.

9. Kunststofflaugenbehälter nach Anspruch 6 bis 7,
**dadurch gekennzeichnet,**
**dass** an dem an der Laugenbehälterkappe (5) angeformten Schraubkanal (10.1) ein Brückensteg (18) angeformt ist.

10. Kunststofflaugenbehälter nach Anspruch 6 bis 7,
**dadurch gekennzeichnet,**
**dass** an dem an dem Behältermantel (3) angeformten Schraubkanal (10.2) zwei Brückenstege (18) angeformt sind.

11. Kunststofflaugenbehälter nach Anspruch 1,
**dadurch gekennzeichnet,**
**dass** der an dem Behältermantel (3) angeformte Schraubkanal (10.2) eine Konizität aufweist.

12. Kunststofflaugenbehälter (1) für eine Waschmaschine umfassend ein die Trommel umgebendes zylinderförmig geformtes Behältnis (2), welches aus einem geformten ersten Schalenteil (3) besteht, an dem an der Stirnseite (4) ein zweites aus Kunststoff geformtes Schalenteil (5) angesetzt ist, welche zur dichtenden Verbindung mittels einer Nut- /Federverbindung (6, 7) sowie Schraubverbindungen (8) befestigt ist, wobei die einzelne Schraubverbindung (8) aus einer selbstschneidenden Schraube (9) besteht, die in einen an der Stirnwand (4) des ersten Schalenteils (3) eingeformten Schraubkanal (10) eindrehbar ist zur Herstellung eines Kraftschlusses zwischen dem ersten Schalenteil (3) und dem zweiten Schalenteil (5), wobei auf dem Schraubkanal (10.1) ein Dom (11) angeformt ist, der in einen an dem zweiten Schalenteil (5) eingeformten Kegelsitz (12) greift zur Herstellung einer Formschlussverbindung im verschraubten Zustand,
**dadurch gekennzeichnet,**
**dass** am angeformten Dom (11) an der Stirnseite (4) des ersten Schalenteils (3) die Höhe (H) des Schraubenfreistichs (13) geringer ausgebildet ist, als die Höhe (h) des am ersten Schalenteil (5) ausgeformten Kegels (14).

## Claims

1. Plastics suds container (1) for a washing machine comprising a cylindrically shaped receptacle (2) surrounding the drum, which receptacle consists of a shaped container casing (3), on the end face (4) of which a suds container cap (5) made of plastics material is set, which is fastened for sealing connection by means of a tongue and groove connection (6, 7) and screw connections (8), each screw connection (8) consisting of a self-tapping screw (9) which can be screwed into a screw channel (10) that is moulded onto the end wall (4) of the container casing (3) to produce a frictional fit between the container casing (3) and the suds container cap (5), a dome (11) being integrally formed on the screw channel (10.1), which dome engages in a conical seat (12) that is moulded onto the suds container cap (5) to produce a form fit connection when screwed together, **characterised in that** the height (H) of the screw relief groove (13) on the dome (11) that is moulded onto the end face (4) of the container casing (3) is less than the height (h) of the cone (14) that is moulded onto the suds container cap (5).

2. Plastics suds container according to claim 1, **characterised in that** the height (H) of the screw relief groove (13) corresponds at least to the height (h) of the cone (14).

3. Plastics suds container according to claim 1, **characterised in that** the self-tapping screw (9) comprises an extension of the shaft region (15), the undercut height of which extends at least as far as into the screw relief groove (13) of the moulded-on dome (11).

4. Plastics suds container according to claim 1, **characterised in that** the self-tapping screw (9) comprises an extension of the threaded region (16) that is at least smaller than the height of the screw relief groove (13).

5. Plastics suds container according to claim 1, **characterised in that** the sleeve-shaped screw channels (10) that are integrally formed on the suds container cap (5) and on the container casing (3) are provided with external ribbing (17).

6. Plastics suds container according to claim 5, **characterised in that** the ribbing (17) consists of roof-shaped bridging webs (18) which extend transversely over the sleeve-shaped screw channels (10).

7. Plastics suds container according to claim 6, **characterised in that** the extension size of the bridging webs (18) increases as the depth of the screw channel increases.

8. Plastics suds container according to claim 7, **characterised in that** extension size of the bridging webs (18) takes the characteristic curve (17a) into approximately a parabola as the depth of the screw channel increases.

9. Plastics suds container according to claim 6 and claim 7, **characterised in that** a bridging web (18) is integrally formed on the screw channel (10.1) that is integrally formed on the suds container cap (5).

10. Plastics suds container according to claims 6 and 7, **characterised in that** two bridging webs (18) are integrally formed on the screw channel (10.2) that is integrally formed on the container casing (3).

11. Plastics suds container according to claim 1, **characterised in that** the screw channel (10.2) that is moulded onto the container casing (3) has a conicity.

12. Plastics suds container (1) for a washing machine comprising a cylindrically shaped receptacle (2) surrounding the drum, which receptacle consists of a shaped first shell part (3), on the end face (4) of which a second shell part (5) made of plastics material is set, which is fastened for sealing connection by means of a tongue and groove connection (6, 7) and screw connections (8), each screw connection (8) consisting of a self-tapping screw (9) which can be screwed into a screw channel (10) that is moulded onto the end wall (4) of the first shell part (3) to produce a frictional fit between the first shell part (3) and the second shell part (5), a dome (11) being integrally formed on the screw channel (10.1) which dome engages in a conical seat (12) that is moulded onto the second shell part (5) to produce a form fit connection when screwed together, **characterised in that** the height (H) of the screw relief groove (13) on the dome (11) that is integrally formed on the end face (4) of the first shell part (3) is less than the height (h) of the cone (14) that is moulded onto the second shell part (5).

## Revendications

1. Cuve de lessivage en matière plastique (1) pour une machine à laver, comprenant un récipient (2) de forme cylindrique qui entoure le tambour et se compose d'une enveloppe de cuve (3) formée, au niveau du côté frontal (4) de laquelle est placé un chapeau de cuve de lessivage (5) en matière plastique qui, pour le raccordement étanche, est fixé au moyen d'un assemblage par rainure et languette (6, 7) ainsi qu'au moyen d'assemblages vissés (8), l'assemblage vissé (8) individuel se composant d'une vis auto-taraudeuse (9) qui peut être vissée dans un canal de vis (10) formé sur la paroi frontale (4) de l'enveloppe de cuve (3) pour la réalisation d'une liaison de force entre l'enveloppe de cuve (3) et le chapeau de cuve de lessivage (5), un dôme (11) étant formé sur le canal de vis (10.1) et engrenant dans un siège conique (12) formé sur le chapeau de cuve de lessivage (5) afin de réaliser un assemblage par liaison de forme dans l'état vissé,
**caractérisée en ce que**,
sur le dôme (11) formé, sur le côté frontal (4) de l'enveloppe de cuve (3), la hauteur (H) de la rainure de dégagement de vis (13) est constituée de façon plus petite que la hauteur (h) du cône (14) formé sur le chapeau de cuve de lessivage (5).

2. Cuve de lessivage en matière plastique selon la revendication 1,
**caractérisée en ce que**
la hauteur (H) de la rainure de dégagement de vis (13) correspond au moins à la hauteur (h) du cône (14).

3. Cuve de lessivage en matière plastique selon la revendication 1,
**caractérisée en ce que**
la vis auto-taraudeuse (9) présente une étendue de la zone de tige (15) dont la hauteur de contre-dépouille s'étend au moins jusque dans la rainure de dégagement de vis (13) du dôme (11) formé.

4. Cuve de lessivage en matière plastique selon la revendication 1,
**caractérisée en ce que**
la vis auto-taraudeuse (9) présente une étendue de la zone filetée (16) qui est constituée au moins de façon plus petite que la hauteur de la rainure de dégagement de vis (13).

5. Cuve de lessivage en matière plastique selon la revendication 1,
**caractérisée en ce que**
les canaux de vis (10) en forme de douille formés sur le chapeau de cuve de lessivage (5) ainsi que sur l'enveloppe de cuve (3) sont munis de nervures (17) situées à l'extérieur.

6. Cuve de lessivage en matière plastique selon la revendication 5,
**caractérisée en ce que**
la nervure (17) est composée de moulures en pont (18) en forme de toit s'étendant transversalement sur les canaux de vis (10) en forme de douille.

7. Cuve de lessivage en matière plastique selon la revendication 6,
**caractérisée en ce que**
la grandeur d'étendue des moulures en pont (18) augmente avec l'augmentation de la profondeur de canaux de vis.

8. Cuve de lessivage en matière plastique selon la revendication 7,
**caractérisée en ce que**
la grandeur d'étendue des moulures en pont (18) adopte à peu près la ligne caractéristique (17a) d'une parabole quand la profondeur de canaux de vis augmente.

9. Cuve de lessivage en matière plastique selon les revendications 6 et 7,
**caractérisée en ce**
**qu'**il est formé une moulure en pont (18) sur le canal de vis (10.1) formé sur le chapeau de cuve de lessivage (5).

10. Cuve de lessivage en matière plastique selon les revendications 6 et 7,
**caractérisée en ce que**
deux moulures en pont (18) sont formées sur le canal de vis (10.2) formé sur l'enveloppe de cuve (3).

11. Cuve de lessivage en matière plastique selon la revendication 1,
**caractérisée en ce que**
le canal de vis (10.2) formé sur l'enveloppe de cuve (3) présente une conicité.

12. Cuve de lessivage en matière plastique (1) pour une machine à laver, comprenant un récipient (2) de forme cylindrique qui entoure le tambour et se compose d'une première partie de coque (3) formée, au niveau du côté frontal (4) de laquelle est placée une deuxième partie de coque (5) formée en matière plastique qui, pour le raccordement étanche, est fixée au moyen d'un assemblage par rainure et languette (6, 7) ainsi qu'au moyen d'assemblages vissés (8), l'assemblage vissé (8) individuel se composant d'une vis auto-taraudeuse (9) qui peut être vissée dans un canal de vis (10) formé sur la paroi frontale (4) de la première partie de coque (3) pour la réalisation d'une liaison de force entre la première partie de coque (3) et la deuxième partie de coque (5), un dôme (11) étant formé sur le canal de vis (10.1) et engrenant dans un siège conique (12) formé sur la deuxième partie de coque (5) afin de réaliser un assemblage par liaison de forme dans l'état vissé,
**caractérisé en ce que**,
sur le dôme (11) formé, sur le côté frontal (4) de la première partie de coque (3), la hauteur (H) de la rainure de dégagement de vis (13) est constituée de façon plus petite que la hauteur (h) du cône (14) formé sur la deuxième partie de coque (5).
